# EUROPÄISCHE PATENTSCHRIFT

(11) **EP 0 425 432 B1**
(45) Veröffentlichungstag und Bekanntmachung des Hinweises auf die Patenterteilung: **29.06.1994**
(21) Anmeldenummer: 90810771.7
(22) Anmeldetag: 09.10.1990
(51) Int. Cl.: B41F 31/04

(54) **Stellmechanismus für in Zonen aufgeteilte Rakel**
Regulating mechanism for a partitioned doctor blade
Mécanisme de réglage pour une raclette divisée en zones

(30) Priorität: 23.10.1989 CH 3815/89
(43) Veröffentlichungstag der Anmeldung: 02.05.1991
(73) Patentinhaber: Albiez, Patric, CH-8353 Elgg (CH)
(72) Erfinder: Albiez, Patric, CH-8353 Elgg (CH)
(74) Vertreter: Feldmann, Clarence Paul

(56) Entgegenhaltungen:
- DE-A- 2 435 321
- GB-A- 2 079 676
- US-A- 2 607 315
- US-A- 3 559 573
- US-A- 4 372 207

## Beschreibung

Die vorliegende Erfindung betrifft einen Stellmechanismus für die zonenweise Einstellung von in Druckmaschinen, insbesondere Offsetdruckmaschinen eingesetzten Rakel. Beim Einstellen eines Rakels der kleinen bis mittelgrossen Offsetdruckmaschinen müssen je nach Grösse 16 bis 50 Stellschrauben verstellt werden. Dieser Einstellvorgang geschieht erstmals beim Einrichten der neuen Offsetdruckmaschine und muss für jeden Druck und/oder jede neue Druckfarbe neu eingestellt werden. Dieser Vorgang wird dadurch kontrolliert, dass man auf Papier andruckt und mit dem Densitometer die Farbdicke misst. Darauf wird die Rakel nachgestellt und wieder gemessen, wie sich die Farbstärke gemäss Densitometer neu eingestellt hat und nochmals wird die Rakel nachgestellt etc.. Dieser Vorgang kann sich viele Male wiederholen und ist extrem zeitaufwendig.

Die hochpräzise Einstellung verlangt eine feindosierbare Zustellung der Stellschrauben. Eine entsprechende Lösung ist beispielsweise aus der DE-A-2′435′321 bekannt.

Aus der nächstliegenden US-2′607′315 ist die Verwendung eines einteiligen, nicht unterteilten Rakels bekannt, wobei in mehreren nebeneinander liegenden Zonen je eine einfache, lose andrückende Stellschraube auf das Rakel wirkt, bei dem an jeder Stellschraube eine die Position der Stellschraube anzeigende Zähluhr angeordnet ist. Bei dieser Konstruktion bewirkt die Einstellung einer Stellschraube nicht nur die Verstellung des direkt beeinflussten Bereiches, sondern auch die benachbarten Zonen werden beeinflusst.

Diese Korrektur der benachbarten Zonen verlangt aber nicht allein die Anlegung von Druck-, sondern auch oftmals von Zugkräften entsprechend schlägt die DE-A-24′35′321 die starre Verbindung von Stellschrauben mit dem Rakel vor. Die Beeinflussung der nebeneinander liegenden Zonen wird hierdurch jedoch nicht eliminiert und die Einstellung verlangt folglich immer Folgekorrekturen.

Einen völlig anderen Weg zeigen die US-A-3′559′573 und die US-A-4′372′207 auf. Hier wird mit einer speziellen Quertraverse gearbeitet, in der eine Vielzahl nebeneinander liegenden Schieber die individuelle Farbzufuhr in jeder Zone erlaubt. Das eigentliche Rakel liegt nicht mehr an der Duktorwalze an, sondern dient nur noch der Dichtung des Farbkastens. Dies führt zwar zu einer exakten Einstellbarkeit, aber zum Preis einer erheblich aufwendigeren Lösung.

Die vorliegende Erfindung stellt sich nun zur Aufgabe, einen Stellmechanismus zu schaffen, mit dessen Hilfe beim wiederholten Einstellvorgang, Zeit und Papier gespart werden kann, der sich an einer maschineneigenen Quertraverse anbauen lässt und die Vorteile der bekannten Systeme der Stellmechanismen vereinigt.

Diese Aufgabe wird gelöst mittels eines Stellmechanismus gemäss Anspruch 1.

Die bevorzugte Verwendung des erfindungsgemässen Stellmechanismuses geht aus den Ansprüchen 6 und 7 hervor.

In der Zeichnung ist ein Ausführungsbeispiel des Erfindungsgegenstandes dargestellt und in der nachfolgenden Beschreibung erläutert.

Es zeigt:
- Figur 1: einen Schnitt durch den Stellmechanismus quer zur Rakellängsrichtung und ausserhalb des Bereiches eines Einschnittes des Rakels, sowie
- Figur 2: eine perspektivische Teilansicht, der der Duktorwalze abgewendeten Seite.

In der Figur 1 erkennt man das Rakel, welches durch Einschnitte senkrecht zu seiner Längsrichtung in Zonenbildende Zungen unterteilt ist. Die Zonenunterteilung des Rakels 1 erleichtert die Einstellung der Farbzufuhr, weil die Einstellung in einem Bereich des Rakels nicht zu Kräften führt, die eine Verformung des Rakels in Nachbarbereichen bewirkt. Das Rakel 1 bildet zusammen mit der Duktorwalze 2 und der Quertraverse 3 auf dem das Rakel montiert ist, Teil des Farbkastens der Druckmaschine, in dem die Druckfarbe 4 sich befindet.

In der bereits maschinenseitig vorhandenen Quertraverse 3 der Druckmaschine sind Durchgangsbohrungen 5 angebracht, die auf die einzelnen Zonen des Rakels 1 ausgerichtet sind. Jede Bohrung 5 hat einen erweiterten Bereich 51, der in einen leicht verjüngten Bereich mit Innengewinde 52 übergeht. In jeder Bohrung findet eine Stellschraube 6 Aufnahme. Die Stellschraube 6 ist zweiteilig. Sie besteht aus einer Zonenschraube 61 und einem Druckbolzen 62. Die Zonenschraube 61 hat einen langen dünnen Schaft 63, der in Richtung zum Rakel in einen verdickten Bereich 64 übergeht, in der eine Sacklochbohrung mit einem Gewinde angebracht ist. Im Sackloch mit Innengewinde 65 ist der Druckbolzen 62 eingeschraubt, der ein Aussengewinde 66 an seinem dem Rakel 1 abgewendeten Ende aufweist. An dem, dem Rakel 1, zugerichteten Ende hat der Druckbolzen 62 ein formschlüssig am Rakel 1 anliegender Kopf 67 der verschiebbar, aber unverdrehbar bezüglich dem Rakel 1 an diesem gleitend anliegt.
Die Zonenschraube 61 weist an seinem verdickten Bereich 64 ein Aussengewinde 68 auf, welches mit dem Innengewinde 52 des Durchgangloches 5 in der Quertraverse 3 kämmt. Die Steigungen des Aussengewindes 68 der Zonenschraube 61 und das Aussengewinde 66 des Druckbolzens 62 sind unterschiedlich. Hieraus folgt automatisch, dass pro Umdrehung am langen Schaft 63 der Zonenschraube 61, der Druckbolzen 62 sich lediglich um die Differenz der Steigungen der beiden sogenannten Gewinden relativ zum Rakel 1 verschieben wird. Hierdurch lässt sich eine äusserst genaue Einstellung von beispielsweise einen zehntel Millimeter pro Umdrehung oder weniger realisieren.

Auf das Ende des dünnen Schaftes 63 ist eine Zähluhr 8 aufgesteckt. Solche Zähluhren sind auf dem Markt als Potentiometeranzeiger erhältlich. Die Zähluhr hat ein Gehäuse 81, in dem ein Getriebe und ein Mitnehmerzähler untergebracht ist. Der Stand des Mitnehmerzählers ist an der Anzeige 82 direkt ablesbar. Durch jede vollständige Drehung am Drehknopf 83 wird der Mitnehmerzähler um eine Position weiter verdreht. Selbstverständlich wäre in der Zähluhr 8 auch nochmals ein Untersetzungsgetriebe unterbringbar, doch dürfte dies nicht erforderlich sein.

Jede Zähluhr könnte für sich durch entsprechende Fixierung mit der Quertraverse 3 der Druckmaschine verbunden sein. Dies wäre jedoch aufwendig und würde die spätere Umrüstung einer Druckmaschine mit dem erfindungsgemässen Stellmechnismus verteuern und komplizieren. Da ohnehin jede Stellschraube bereits mit der Quertraverse 3 verbunden ist und die Zähluhren auf diese Stellschrauben aufgesetzt sind, genügt es die Zähluhren gegenübereinander gegen Verdrehen zu sichern. Dies geschieht erfindungsgemäss in der einfachsten Form dadurch, dass man die Zähluhrgehäuse 81 je mit einem in vertikaler Richtung als Passsitz ausgebildeten horizontalen Schlitz oder einer Durchgangsbohrung 84 quer durch das Gehäuse 81 verschiebt. Schiebt man nun parallel zur Quertraverse durch sämtliche Schlitze oder Bohrungen 84 in den Zähluhren 8 einen Stab, vorzugsweise einen Stahlstab 85, so sind alle Zähluhren 8 relativ zueinander verdrehgesichert. Damit dies möglichst spielfrei erfolgt, sollte der Stahlstab 85 mit Passsitz in den Bohrungen 84 in den Gehäusen 81 eingepasst sein.
In vielen Fällen wird es bei der Verwendung bereits erhältlichen Zähluhren 8 nicht möglich sein, diese mit Durchgangsbohrungen zu versehen. Es wird daher vorgeschlagen, auf der Rückseite des Gehäuses 81 ein quaderförmiges Klötzchen als Halteelement 86 anzubringen, beispielsweise durch Kleben, welches bereits mit einer Durchgangsbohrung 84 versehen ist.

Bei der Verwendung der erfindungsgemässen Stellmechanismus arbeitet man so, dass man beim erstmaligen Einsatz in jeder Zone für sich die Stellschraube 6 solange zuschraubt bis kein Farbübertrag mehr stattfindet. Nun stellt man sich die Zähluhr auf Null. Danach sind alle Uhren justiert und es lassen sich die gewünschten Werte pro Zone einstellen. Diese Werte, die je nach Druckvorlage unterschiedlich sind, lassen sich protokollieren und mit der Druckvorlage archivieren. Bei einer nächsten Auflage derselben Druckvorlage lassen sich nun sofort die mindestens annähernd korrekten Werte einstellen, die lediglich entsprechend der eingetretenen Abnützung des Rakels noch nachgestellt werden müssen. Dies ist jedoch mit geringem Aufwand möglich. Versuche haben gezeigt, dass auf diese Art die Einstellung des Rakels in einem Bruchteil der bisher erforderlichen Zeit unter entsprechender Papiereinsparung erfolgen kann.

## Patentansprüche

1. Stellmechanismus für die zonenweise Einstellung von in Druckmaschinen, insbesondere Offsetdruckmaschinen eingesetzten Rakel (1) mit einer Vielzahl nebeneinander angeordneter Stellschrauben (6) mit Zonenschraube (61) zur Feineinstellung, die kraftschlüssig mit dem, der Duktorwalze (2) zugekehrten Zonen des Rakels in Wirkverbindung stehen, wobei die zur Verstellung jeder Stellschraube (6) zu drehende Zonenschraube (61) mit je einer, die vollzogenen Drehungen zählenden Uhr (8) versehen ist, und dass die Stellschrauben (6) eine maschineneigene Quertraverse (3) durchsetzen und auf die Zonen des Rakels (1) wirken, wobei das Rakel durch senkrecht zur ihrer Längsrichtung verlaufenden Einschnitte in zonenbildende Zungen unterteilt ist, auf die die Zonenschrauben (61) mit ihren jeweiligen Köpfen (67) verschieb- aber unverdrehbar bezüglich dem Rakel (1) anliegen.

2. Stellmechanismus nach Anspruch 1, dadurch gekennzeichnet, dass die Stellschraube (6) eine Zonenschraube (61) und einen Druckbolzen (62) umfasst, wobei die Zonenschraube mit einem Aussengewinde (68) in der Quertraverse (3) ein- und ausschraubbar ist und der Druckbolzen (62) in einem Sackloch mit Innengewinde (66) wiederum in der Zonenschraube ein- und ausschraubbar ist, wobei die Gewinde (68) der Zonenschraube (61) in der Traverse (3) und des Druckbolzens (62) im Sackloch der Zonenschraube (61) unterschiedliche Steigungen aufweisen.

3. Stellmechanismus nach Anspruch 1, dadurch gekennzeichnet, dass die für die Reproduzierbarkeit der Einstellung des Rakels (1) vorhandenen Zähluhren (8) mittels einem durchgehenden Stahlstab (85) verdrehsicher miteinander verbunden sind.

4. Stellmechanismus nach Anspruch 3, dadurch gekennzeichnet, dass die Zähluhren (8) mit dem verdrehsicher verbindenden Stahlstab (85) mittels Passsitz durchsetzt und so lediglich formschlüssig gehalten sind

5. Stellmechanismus nach Anspruch 4, dadurch gekennzeichnet, dass die Zähluhren (8) rückseitig mit darauf angebrachten Halteelementen (86) versehen sind durch den der Stahlstab (85) mit Passsitz hindurchgeführt ist.

6. Verwendung des Stellmechanismus nach den Ansprüchen 1 bis 5 als Mittel für die Einstellung des Rakels, dadurch gekennzeichnet, dass in einem ersten Schritt sämtliche Stellschrauben (6) soweit zugeschraubt werden, dass keine Druckfarbe übertragen wird und nun sämtliche Zähluhren (8) auf Null gestellt werden und anschliessend auf die gewünschte Farbabgabe aufgedreht werden, so dass die Zähluhren die optimalen Einstellwerte aufzeigen.

7. Verwendung der nach Anspruch 6 gefundenen Einstellwerte, dadurch gekennzeichnet, dass die erhaltenen optimalen Einstellwerte bei einem späteren Nachdruck der gleichen Druckvorlage an den Zähluhren sogleich wieder eingestellt werden, nach dem die Nullstellung erfolgt ist.

## Claims

1. Adjusting mechanism for the zonal adjustment of ductor blades (1) fitted to printing presses, especially offset printing presses, with multiple adjuster screws (6) arranged side by side and with a zone screw (61) for fine adjustment, which screws are non-positively connected to the zones of the ductor plate facing towards the duct roller (2), the zone screw (61) which has to be turned in order to adjust each adjusting screw (6) being fitted with a meter (8) which counts the turns that have been made, and [characterised in that] the adjusting screws (6) pass through a cross-bar (3) peculiar to this machine and engage on the zones of the ductor blade (1), the ductor blade being divided into zone-forming tongues by cuts running perpendicularly to its longitudinal direction, on which tongues the heads (67) of the zone screws (61) rest and are able to be displaced but not rotated with respect to the ductor blade (1).

2. Adjusting mechanism according to Claim 1, characterised in that the adjusting screw (6) includes a zone screw (61) and a pressure pin (62), the zone screw being able to be screwed into and out of the cross-bar (3) by means of an external thread (68) and the pressure pin (62) also being able to be screwed into and out of the zone screw in a blind hole with an internal thread (66), the threads (68) of the zone screw (61) in the cross-bar (3) and of the pressure pin (62) in the blind hole in the zone screw (61) having different pitches.

3. Adjusting mechanism according to Claim 1, characterised in that the meters (8) fitted to permit reproducibility of the adjustment of the ductor blade (1) are linked by a steel rod (85) which prevents them from being turned.

4. Adjusting mechanism according to Claim 3, characterised in that the steel rod (85) to prevent rotation passes through the meters (8) with a close fit so that the meters are locked only by this positive fit.

5. Adjusting mechanism according to Claim 4, characterised in that the meters (8) have retaining elements (86) fitted to their reverse sides, through which the steel rod (85) passes with a close fit.

6. Application of the adjusting mechanism according to Claims 1 to 5 as a means of adjusting the ductor blade, characterised in that in a first step all the adjusting screws (6) are screwed inwards so far that no printing colour is transferred and all meters (8) are now set at zero, and then are screwed outwards to give the desired transfer of colour, so that the meters show the optimal adjustment values.

7. Application of the adjustment values determined according to Claim 6, characterised in that the optimal adjustment values obtained can be immediately re-set at the meters for a later re-print of the same pattern, after the meters have been set at zero.

## Revendications

1. Mécanisme de réglage pour le réglage, par zones, de raclettes (1) utilisées dans des machines d'impression, notamment des machines d'impression offset, présentant un grand nombre de vis de réglage (6) agencées en juxtaposition, qui sont munies d'une vis d'ajustement localisé (61) en vue du réglage fin, et sont en liaison interactive mécanique avec les zones de la raclette tournées vers le cylindre encreur (2), la vis d'ajustement localisé (61), devant être animée d'une rotation pour déplacer chaque vis de réglage (6), étant pourvue d'un compteur respectif (8) comptant les rotations effectuées, les vis de réglage (6) traversant une entretoise transversale (3) qui fait partie de la machine, et agissant sur les zones de la raclette (1), et la raclette étant scindée, par des encoches s'étendant perpendiculairement à sa direction longitudinale, en des languettes formant des zones et contre lesquelles les vis d'ajustement localisé (61) sont appliquées, par leurs têtes respectives (67), avec faculté de coulissement, mais sans aucune faculté de rotation par rapport à la raclette (1).

2. Mécanisme de réglage selon la revendication 1, caractérisé par le fait que la vis de réglage (6) comprend une vis d'ajustement localisé (61) et une cheville de pression (62), la vis d'ajustement localisé pouvant, au moyen d'un filetage extérieur (68), être engagée dans l'entretoise transversale (3) et en être dégagée, et la cheville de pression (62) pouvant être à son tour engagée dans la vis d'ajustement localisé, et en être dégagée, dans un trou borgne à filetage intérieur (65), les filetages (68) de la vis d'ajustement localisé (61) dans l'entretoise (3), et de la cheville de pression (62) dans le trou borgne de la vis d'ajustement localisé (61), présentant des pas différents.

3. Mécanisme de réglage selon la revendication 1, caractérisé par le fait que les compteurs (8), présents pour la reproductibilité du réglage de la raclette (1), sont reliés les uns aux autres, avec verrouillage antirotation, au moyen d'une baguette d'acier ininterrompue (85).

4. Mécanisme de réglage selon la revendication 3, caractérisé par le fait que les compteurs (8) sont traversés, avec assise serrée, par la baguette d'acier (85) assurant la liaison avec verrouillage antirotation, et sont ainsi retenus uniquement par concordance de formes.

5. Mécanisme de réglage selon la revendication 4, caractérisé par le fait que les compteurs (8) sont pourvus, à leur face postérieure, d'éléments de retenue (86) qui y sont installés, et à travers lesquels la baguette d'acier (85) passe d'un trait avec assise serrée.

6. Utilisation du mécanisme de réglage selon les revendications 1 à 5, en tant que moyen de réglage de la raclette, caractérisée par le fait que, lors d'une première phase, toutes les vis de réglage (6) sont vissées à fond d'une course telle qu'aucune encre d'impression ne soit transférée, puis tous les compteurs (8) sont mis à zéro, après quoi ils sont dévissés jusqu'à obtenir la délivrance d'encre souhaitée, de sorte que les compteurs affichent les valeurs optimales de réglage.

7. Utilisation des valeurs de réglage établies selon la revendication 6, caractérisée par le fait que, lors d'une post-impression ultérieure de la même épreuve, les valeurs optimales de réglage obtenues sont aussitôt réglées de nouveau sur les compteurs après que la mise à zéro a été effectuée.
